# EUROPÄISCHE PATENTSCHRIFT

(11) **EP 3 538 410 B1**
(45) Veröffentlichungstag und Bekanntmachung des Hinweises auf die Patenterteilung: **02.12.2020**
(21) Anmeldenummer: 18700465.0
(22) Anmeldetag: 04.01.2018
(51) Int. Cl.: B61D 23/02, A61G 3/06, B61D 17/10, B61D 1/00

(54) **SCHIENENFAHRZEUG MIT INNENRAUMABSCHNITTEN AUF VERSCHIEDENEN FUSSBODENHÖHEN**
RAIL VEHICLE HAVING INTERIOR PORTIONS AT DIFFERENT FLOOR LEVELS
VÉHICULE FERROVIAIRE À SECTIONS D'ESPACE INTÉRIEUR SITUÉES À DIFFÉRENTES HAUTEURS DE PLANCHER

(30) Priorität: 30.01.2017 DE 102017201445
(43) Veröffentlichungstag der Anmeldung: 18.09.2019
(73) Patentinhaber: Siemens Mobility GmbH, 81739 München (DE)
(72) Erfinder: TREUTLER, Helmut, 47804 Krefeld (DE)
(86) Internationale Anmeldenummer: PCT/EP2018/050205
(87) Internationale Veröffentlichungsnummer: WO 2018/137910

(56) Entgegenhaltungen:
- EP-A1- 2 778 009
- DE-A1-102007 018 756
- DE-T2- 69 927 010

## Beschreibung

Die Erfindung bezieht sich auf ein Schienenfahrzeug nach dem Oberbegriff von Anspruch 1. Danach ist vorgesehen ein Schienenfahrzeug mit einem ersten Innenraumabschnitt mit einem Fußboden auf einer ersten Fußbodenhöhe und einem an den ersten Innenraumabschnitt angrenzenden zweiten Innenraumabschnitt mit einem Fußboden auf einer zweiten Fußbodenhöhe, die oberhalb der ersten Fußbodenhöhe des ersten Innenraumabschnitts liegt, wobei zur Überwindung der Differenz zwischen der ersten und der zweiten Fußbodenhöhe eine Hubanordnung mit einer Hubliftplattform vorgesehen ist, die zur Aufnahme einer in ihrer Mobilität eingeschränkten Person bemessen ist, wobei die Hubanordnung dem zweiten Innenraumabschnitt unmittelbar benachbart in dem ersten Innenraumabschnitt angeordnet ist und die Hubliftplattform zwischen einer unteren Position, bei der ihre Oberseite mit einer Oberseite des Fußbodens im ersten Innenraumabschnitt fluchtet, und einer oberen Position, bei der ihre Oberseite mit einer Oberseite des Fußbodens im zweiten Innenraumabschnitt fluchtet, mittels eines Antriebs vertikal verfahrbar ist.
Ein solches Schienenfahrzeug ist aus der DE 699 27 010 T2 bekannt. Zum technischen Hintergrund der Erfindung zählt noch die DE 10 2007 018 756 A1, die eine mit fahrbaren Treppen gekoppelte Hubliftplattform zum Gegenstand hat.
Ein solches Schienenfahrzeug ist beispielsweise aus der DE 10 2012 204 304 A1 bekannt. Die dort eingesetzte Hubliftplattform ist unmittelbar in einem Einstiegsbereich des Schienenfahrzeugs vorgesehen, der insbesondere auch ein Betreten und Verlassen des Schienenfahrzeugs durch in ihrer Mobilität eingeschränkten Personen gestattet. Durch ihre Anordnung im Einstiegsbereich des Schienenfahrzeugs wird die Nutzung dieses Einstiegs jedoch für andere Fahrgäste wesentlich eingeschränkt. In dem Fall, wenn beispielsweise ein Rollstuhlfahrer als in ihrer Mobilität eingeschränkte Person die Hubliftplattform benutzt, ist ein Einstieg anderer Fahrgäste erheblich erschwert.

Ausgehend hiervon liegt der Erfindung die Aufgabe zu Grunde, ein Schienenfahrzeug der eingangs genannten Art derart weiter zu entwickeln, dass ein allgemeiner Einstieg von Fahrgästen in das Schienenfahrzeug erleichtert wird.

Diese Aufgabe wird durch ein Schienenfahrzeug mit den Merkmalen des Anspruchs 1 gelöst.

Ein solches Fahrzeug zeichnet sich dadurch aus, dass die Hubanordnung zwei jeweils seitlich von der Hubliftplattform ausgehende, gekoppelt an eine Vertikalbewegung der Hubliftplattform in vertikaler Richtung ein- und ausfahrbare Treppen aufweist, von denen die eine an den Fußboden des ersten Innenraumabschnitts und die andere an den Fußboden des zweiten Innenraumabschnitts anschließt.

Durch die gewählte Position der Hubanordnung in einem Übergangsbereich zwischen dem ersten und dem zweiten Innenraumabschnitt ergibt es sich, dass sie entfernt von einem Einstieg des Schienenfahrzeugs liegt, so dass dieser Einstieg für Fahrgäste uneingeschränkt benutzbar ist. Die vorgesehene Hubanordnung gestattet es jedoch für in ihrer Mobilität eingeschränkte Personen, einen Wechsel zwischen den Innenraumabschnitten mit unterschiedlicher Fußbodenhöhe vorzunehmen. Dabei wird das Ein- und Ausfahren der beiden vorgesehenen Treppen gegenläufig erfolgen. Wenn die eine der Treppen ihre flache Position einnimmt, ist die andere vollständig ausgefahren und umgekehrt. Dabei ist immer gewährleistet, dass die ausgefahrenen Treppen ggf. auch von nicht in ihrer Mobilität eingeschränkten Personen benutzt werden können.

Die Hubanordnung kann in einem Durchgang des ersten Innenraumabschnitts angeordnet sein. Dies bietet den Vorteil, dass eine Absicherung der Hubanordnung zur Seite, d.h. senkrecht zu einer Bewegungsrichtung der Fahrgäste, entbehrlich ist.

Dabei kann der Durchgang zur einen Seite durch eine Seitenwandinnenverkleidung und zur anderen Seite durch ein Einbaumodul begrenzt sein. Das Einbaumodul kann bevorzugt von einem Sanitärmodul gebildet sein. In dieser Weise ergibt sich eine zweckdienliche Realisierung des Durchgangs, ohne dass zusätzliche Einbauten in dem Schienenfahrzeug vorzunehmen sind.

An der Seitenwandinnenverkleidung können Handläufe vorgesehen sein, deren Verläufe an die Lagen der Treppen in deren ein- und/oder ausgefahrenen Position angepasst sind. Solche Handläufe erleichtern die Benutzung der Hubanordnung für Fahrgäste ohne Einschränkung bei ihrer Mobilität.

Im Bereich der Treppen kann jeweils eine Betätigungsvorrichtung zur Anforderung der Hubliftplattform vorgesehen sein. Diese Betätigungsvorrichtungen werden bevorzugt derart angeordnet sein, dass eine einfache Zugänglichkeit auch für unmittelbar vor einer betreffenden Treppe stehende Rollstuhlfahrer gegeben ist.

Im Bereich der Hubliftplattform kann eine Betätigungsvorrichtung zur Bewegung der Hubvorrichtung von der oberen Position in die untere und umgekehrt vorgesehen sein. Dies ermöglicht es einem Benutzer der Hubliftplattform, nach Einnahme der Position auf der Hubliftplattform die gewünschte Vertikalbewegung nach oben oder nach unten auszulösen.

Bevorzugt umfasst der erste Innenraumabschnitt einen Einstiegsbereich des Schienenfahrzeugs, der in seiner Höhe an eine vorgegebene Bahnsteighöhe angepasst ist. Insofern ist der Einstiegsbereich geeignet, dass Personen mit eingeschränkter Mobilität ohne Weiteres vom Bahnsteig in das Schienenfahrzeug gelangen und dieses auch wieder verlassen können. Die Hubanordnung wird auch in diesem Fall entfernt von einem Einstieg im ersten Innenraumabschnitt liegen, so dass eine vorteilhafte Zugänglichkeit des Einstiegs für sämtliche Personen erreicht wird.

Der erste Innenraumabschnitt, insbesondere auch der Einstiegsbereich, kann über eine feste Treppe mit einem dritten Innenraumabschnitt verbunden sein, der wiederum eine gegenüber dem ersten Innenraumabschnitt erhöhte Fußbodenhöhe aufweist. Diese Fußbodenhöhe kann insbesondere mit derjenigen des zweiten Innenraumabschnitts übereinstimmen. Die feste Treppe gestattet es, dass Personen ohne eingeschränkte Mobilität neben der Treppe der Hubanordnung noch eine zusätzliche Treppe nutzten können, um weiter in den Innenraum des Schienenfahrzeugs zu gelangen.

Zur Realisierung der Vertikalbewegung der Treppen, insbesondere deren Einfahren und Ausfahren, ist es bevorzugt, dass die beiden Treppen jeweils wenigstens eine Treppenstufe aufweisen, die in ihrer Vertikalbewegung an die Hubliftplattform mittels einer Führungsstange gekoppelt ist, deren eines Ende an einer zugeordneten Seite der Hubliftplattform und deren anderes Ende an einen an die Treppe unmittelbar angrenzenden Fußbodenabschnitt angelenkt ist. In dieser Weise wird eine geeignete Kopplung der Vertikalbewegung der Hubliftplattform mit den Vertikalbewegungen der einzelnen Treppenstufen der beiden Treppen herbeigeführt.

Ein Ausführungsbeispiel der Erfindung wird nachfolgend anhand der Zeichnungen noch näher erläutert. Es zeigen:
- Figur 1: eine schematische Ansicht von oben auf einen Innenraumbereich eines Schienenfahrzeugs, ausgestattet mit einer Hubliftplattform,
- Figur 2: eine schematische Schnittansicht entlang einer Ebene II - II des Innenraumbereichs von Figur 1 mit der Hubliftplattform in einer oberen Position,
- Figur 3: eine schematische Schnittansicht entlang einer Ebene II - II des Innenraumbereichs von Figur 1 mit der Hubliftplattform in einer unteren Position und
- Figur 4: eine schematische Seitenansicht der Hubliftplattform in Kombination mit einer ein- und ausfahrbaren Treppe.

Wie in den Figuren 1 bis 3 veranschaulicht ist, ist ein Fahrgastinnenraum hinsichtlich seiner Fußbodenhöhe in Längsrichtung eines einzelnen Schienenfahrzeug-Wagens wie folgt aufgeteilt: der Wagen ist mit zwei jeweils endseitigen Fahrwerken 1, 2 ausgestattet, wobei sich ein erster Innenraumabschnitt 3 zwischen den Fahrwerken 1, 2 erstreckt und eine erste Fußbodenhöhe aufweist. Von einer endseitigen Einstiegstür 4 aus oberhalb des ersten Fahrwerks 1 bis hin zu einer Hubanordnung 5 erstreckt sich ein zweiter Innenraumabschnitt 6. Die Hubanordnung 5 gestattet einen Übertritt für in ihrer Mobilität eingeschränkte Personen von dem ersten Innenraumabschnitt 3 zu dem zweiten Innenraumabschnitt 6 mit gegenüber dem ersten Innenraumabschnitt 3 erhöhter Fußbodenhöhe. Weiter lässt sich von dem ersten Innenraumabschnitt 3 aus ein dritter Innenraumabschnitt 7 erreichen, und zwar über eine Treppe 8. Der dritte Raumabschnitt 7 ist für Personen mit eingeschränkter Mobilität nicht zugänglich. Er liegt oberhalb des zweiten Fahrwerks 2 und seine Fußbodenhöhe entspricht derjenigen des ersten Innenraumabschnitts 6 oberhalb des ersten Fahrwerks 1.

Im Bereich des ersten Innenraumabschnitts 3 mit verminderter Fußbodenhöhe ist der Wagen mit einem Einstieg 9 für in ihrer Mobilität eingeschränkte Personen ausgestattet. Solche Personen können den zweiten Innenraumabschnitt 6 unter Benutzung der Hubanordnung 5 erreichen. Dabei ist die Hubanordnung 5 innerhalb des Fahrgastinnenraums von dem Einstieg 9 entfernt angeordnet, und zwar in dem ersten Innenraumabschnitt 3 unmittelbar benachbart dem zweiten Innenraumabschnitt 6.

Wesentliches Element der Hubanordnung 5 ist eine Hubliftplattform 10, die mittels eines Antriebs vertikal verfahrbar ist. Die Verfahrbarkeit der Hubliftplattform 10 ist zwischen einer oberen Position, bei der ihre Oberseite mit einer Oberseite des Fußbodens im zweiten Innenraumabschnitt 6 fluchtet und einer unteren Position, bei der ihre Oberseite mit einer Oberseite des Fußbodens im ersten Innenraumabschnitt 3/Einstiegsbereich fluchtet, gegeben.

Wie insbesondere Figur 1 entnehmbar ist, verläuft die Hubanordnung 5 in Längsrichtung des Wagens. Im Einzelnen ist die Hubanordnung 5 in einem Durchgang des ersten Innenraumabschnitts 3 angeordnet. Dieser Durchgang ist zur einen Seite durch eine angrenzende Seitenwandinnenverkleidung 11 und zur anderen Seite durch ein Einbaumodul begrenzt, im vorliegenden Fall ein Sanitärmodul 12.

Die Hubanordnung 5 umfasst neben der Hubliftplattform 10 in Längsrichtung des Wagens jeweils seitlich von der Hubliftplattform 5 ausgehende, in vertikaler Richtung ein- und ausfahrbare Treppen 13, 14, die im vorliegenden Ausführungsbeispiel jeweils zwei Stufen umfassen. Die Treppen 13, 14 sind an eine Vertikalbewegung der Hubliftplattform 5 gekoppelt, wie später näher erläutert wird. Die Treppe 13 schließt an den Fußboden des ersten Innenraumabschnitts 3 an, während die Treppe 14 zum Anschluss der Hubliftplattform 10 an den zweiten Innenraumabschnitt 6 dient.

Die Hubanordnung ist bei Nichtbenutzung durch Personen mit eingeschränkter Mobilität wie eine übliche Treppe benutzbar, und zwar sowohl in ihrer oberen als auch in ihrer unteren Position. Dazu sind an der Seitenwandinnenverkleidung 11 zwei Handläufe 15 vorgesehen, deren jeder einer der Treppen 13, 14 zugeordnet ist und die mit einem horizontalen Geländer der Hubliftplattform 10 zusammen wirken.

Zudem ist im Bereich der Treppen 13, 14 jeweils eine Betätigungsvorrichtung 16 zur Anforderung der Hubliftplattform 10 vorgesehen. Außerdem ist die Hubliftplattform 10 selbst mit einer Betätigungsvorrichtung 17 zum Auslösen einer Bewegung der Hubanordnung 5 von der oberen Position in die untere und umgekehrt ausgestattet. Diese Betätigungsvorrichtung 17 kann von auf der Hubliftplattform 10 befindlichen Personen betätigt werden.

Es ist ersichtlich, dass bei der in Figur 2 veranschaulichten oberen Position der Hubanordnung 5 die Hubliftplattform 10 ebenfalls ihre obere Position einnimmt, während die Treppe 13 ausgefahren und die Treppe 14 eingefahren ist. Demgegenüber nimmt die Hubanordnung 5 in Figur 3 ihre untere Position ein, bei der die Hubliftplattform 10 über die eingefahrenen Stufen der Treppe 13 an den Fußboden des ersten Innenraumabschnitts 5 anschließt, während die Stufen der Treppe 14 ausgefahren sind.

Ergänzend ist sowohl die Hubanordnung 5 als auch der benachbarte Abschnitt der Seitenwandinnenverkleidung 11 jeweils mit einer Notrufeinrichtung 18 versehen.

Aus Figur 4 geht nunmehr im Detail hervor, wie die Stufen der Treppe 13 einer Vertikalbewegung der Hubliftplattform 10 folgen. Figur 4 zeigt die Treppe 13 in einer eingefahrenen, einer zwischenliegenden und einer ausgefahrenen Position, bei der die Hubliftplattform 10 ihre obere Position einnimmt. Für die der Treppe 13 gegenüberliegende Treppe 14 ist eine analoge Führung für deren Treppenstufen vorzusehen.

Treppenstufen 18, 19 der Treppe 13 sind über geeignet ausgeführte, vertikal verlaufende Schienen 20 geführt. Zudem sind die Treppenstufen 18, 19 in ihrer Vertikalbewegung an die angetriebene Hubliftplattform 10 mittels einer Führungsstange 21 gekoppelt. Die Führungsstange 21 ist sowohl an der Hubliftplattform 10 als auch im Bereich des Fußbodens des ersten Innenraumabschnitts 5 angelenkt. Die Treppenstufen 18, 19 sind einzeln über seitlich herausstehende Stifte mittels Langlöchern geführt, die in Längsrichtung der Führungsstange 21 verlaufen.

## Patentansprüche

1. Schienenfahrzeug mit einem ersten Innenraumabschnitt (3) mit einem Fußboden auf einer ersten Fußbodenhöhe und einem an den ersten Innenraumabschnitt (3) angrenzenden zweiten Innenraumabschnitt (6) mit einem Fußboden auf einer zweiten Fußbodenhöhe, die oberhalb der ersten Fußbodenhöhe des ersten Innenraumabschnitts (3) liegt, wobei zur Überwindung der Differenz zwischen der ersten und der zweiten Fußbodenhöhe eine Hubanordnung (5) mit einer Hubliftplattform (10) vorgesehen ist, die zur Aufnahme einer in ihrer Mobilität eingeschränkten Person bemessen ist, wobei die Hubanordnung (5) dem zweiten Innenraumabschnitt (6) unmittelbar benachbart in dem ersten Innenraumabschnitt (3) angeordnet ist und die Hubliftplattform (10) zwischen einer unteren Position, bei der ihre Oberseite mit einer Oberseite des Fußbodens im ersten Innenraumabschnitt (3) fluchtet, und einer oberen Position, bei der ihre Oberseite mit einer Oberseite des Fußbodens im zweiten Innenraumabschnitt (6) fluchtet, mittels eines Antriebs vertikal verfahrbar ist,
**dadurch gekennzeichnet, dass**
die Hubanordnung (5) zwei jeweils seitlich von der Hubliftplattform (10) ausgehende, gekoppelt an eine Vertikalbewegung der Hubliftplattform (10) in vertikaler Richtung ein- und ausfahrbare Treppen (13; 14) aufweist, von denen die eine an den Fußboden des ersten Innenraumabschnitts (3) und die andere an den Fußboden des zweiten Innenraumabschnitts (6) anschließt.

2. Schienenfahrzeug nach Anspruch 1,
**dadurch gekennzeichnet, dass**
die Hubanordnung (5) in einem Durchgang des ersten Innenraumabschnitts (3) angeordnet ist.

3. Schienenfahrzeug nach Anspruch 2,
**dadurch gekennzeichnet, dass**
der Durchgang zur einen Seite durch eine Seitenwandinnenverkleidung (11) und zur anderen Seite durch ein Einbaumodul begrenzt ist.

4. Schienenfahrzeug nach Anspruch 3,
**dadurch gekennzeichnet, dass**
das Einbaumodul von einem Sanitärmodul (12) gebildet ist.

5. Schienenfahrzeug nach einem der Ansprüche 3 oder 4,
**dadurch gekennzeichnet, dass**
an der Seitenwandinnenverkleidung (11) Handläufe vorgesehen sind, deren Verläufe an die Lagen der Treppen (13; 14) in deren ein- und/oder ausgefahrenen Positionen angepasst sind.

6. Schienenfahrzeug nach einem der Ansprüche 1 bis 5,
**dadurch gekennzeichnet, dass**
im Bereich der Treppen (13; 14) jeweils eine Betätigungsvorrichtung (16) zur Anforderung der Hubliftplattform (10) vorgesehen ist.

7. Schienenfahrzeug nach einem der Ansprüche 1 bis 6,
**dadurch gekennzeichnet, dass**
im Bereich der Hubliftplattform (10) eine Betätigungsvorrichtung (17) zur Bewegung der Hubanordnung (5) von der oberen Position in die untere oder umgekehrt vorgesehen ist.

8. Schienenfahrzeug nach einem der Ansprüche 1 bis 7,
**dadurch gekennzeichnet, dass**
der erste Innenraumabschnitt (3) von einem Einstiegsbereich des Schienenfahrzeugs gebildet ist, der in seiner Höhe an eine vorgegebene Bahnsteighöhe angepasst ist.

9. Schienenfahrzeug nach Anspruch 8,
**dadurch gekennzeichnet, dass**
der erste Innenraumabschnitt (3) über eine feste Treppe (8) mit einem dritten Innenraumabschnitt (7) verbunden ist.

10. Schienenfahrzeug nach einem der Ansprüche 1 bis 9,
**dadurch gekennzeichnet, dass**
die beiden Treppen (13; 14) jeweils wenigstens eine Treppenstufe (18; 19) aufweisen, die in ihrer Vertikalbewegung an die Hubliftplattform (10) mittels einer Führungsstange (21) gekoppelt ist, deren eines Ende an einer zugeordneten Seite der Hubliftplattform (10) und deren anderes Ende an einen an die Treppe (13; 14) unmittelbar angrenzenden Fußbodenabschnitt angelenkt ist.

## Claims

1. Rail vehicle having a first interior portion (3) with a floor at a first floor height, and having a second interior portion (6) which is adjacent to the first interior portion (3) and has a floor at a second floor height lying above the first floor height of the first interior portion (3), wherein, in order to overcome the difference between the first and the second floor heights, a lifting arrangement (5) having a lifting platform (10) is provided, which is of a size for receiving a disabled person, wherein the lifting arrangement (5) is arranged in the first interior portion (3) so as to be directly adjacent to the second interior portion (6), and the lifting platform (10) is movable vertically by means of a drive between a lower position, in which its upper side is in alignment with an upper side of the floor in the first interior portion (3), and an upper position, in which its upper side is in alignment with an upper side of the floor in the second interior portion (6), **characterized in that** the lifting arrangement (5) has two step arrangements (13; 14) which each emerge laterally from the lifting platform (10), are retractable and extendable in the vertical direction in a manner coupled to a vertical movement of the lifting platform (10) and of which one adjoins the floor of the first interior portion (3) and the other adjoins the floor of the second interior portion (6).

2. Rail vehicle according to Claim 1, **characterized in that** the lifting arrangement (5) is arranged in a passage of the first interior portion (3).

3. Rail vehicle according to Claim 2, **characterized in that** the passage is bounded on one side by a side wall interior panelling (11) and on the other side by a built-in module.

4. Rail vehicle according to Claim 3, **characterized in that** the built-in module is formed by a sanitary module (12).

5. Rail vehicle according to either of Claims 3 and 4, **characterized in that** handrails are provided on the side wall interior panelling (11), the courses of which handrails are adapted to the positions of the step arrangements (13; 14) in the retracted and/or extended positions thereof.

6. Rail vehicle according to one of Claims 1 to 5, **characterized in that** an actuating device (16) for requesting the lifting platform (10) is in each case provided in the region of the step arrangements (13; 14).

7. Rail vehicle according to one of Claims 1 to 6, **characterized in that** an actuating device (17) for moving the lifting arrangement (5) from the upper position into the lower position or vice versa is provided in the region of the lifting platform (10).

8. Rail vehicle according to one of Claims 1 to 7, **characterized in that** the first interior portion (3) is formed by an entry region of the rail vehicle, said entry region being adapted in its height to a predetermined platform height.

9. Rail vehicle according to Claim 8, **characterized in that** the first interior portion (3) is connected to a third interior portion (7) via a fixed step arrangement (8).

10. Rail vehicle according to one of Claims 1 to 9, **characterized in that** the two step arrangements (13; 14) each have at least one step (18; 19) which is coupled in its vertical movement to the lifting platform (10) by means of a guide rod (21), one end of which is coupled to an associated side of the lifting platform (10) and the other end of which is coupled to a floor portion directly adjacent to the step arrangement (13; 14).

## Revendications

1. Véhicule ferroviaire, comprenant une première partie (3) d'espace intérieur, ayant un plancher à un premier niveau, et une deuxième partie (6) d'espace intérieur, voisine de la première partie (3) d'espace intérieur et ayant un plancher à un deuxième niveau, qui est au-dessus du premier niveau de la première partie (3) d'espace intérieur, dans lequel, pour surmonter la différence entre le premier et le deuxième niveaux de plancher, est prévu un système (5) de levage ayant une plateforme (10) d'élévateur, dimensionnée pour la réception d'une personne à mobilité réduite, le système (5) de levage étant disposé dans la première partie (3) d'espace intérieur, à proximité immédiate de la deuxième partie (6) d'espace intérieur et la plateforme (10) d'élévateur pouvant, au moyen d'un entraînement, être déplacée verticalement entre une position inférieure, dans laquelle sa face supérieure est à affleurement avec une face supérieure du plancher de la première partie (3) d'espace intérieur, et une position supérieure, dans laquelle sa face supérieure est à affleurement avec une face supérieure du plancher de la deuxième partie (6) d'espace intérieur,
**caractérisé en ce que**
le système (5) de levage a deux escaliers (13 ; 14), partant chacun latéralement de la plateforme (10) d'élévateur, pouvant entrer et sortir dans la direction verticale, en étant couplés à un déplacement vertical de la plateforme (10) d'élévateur, dont l'un se raccorde au plancher de la première partie (3) d'espace intérieur et l'autre au plancher de la deuxième partie (6) d'espace intérieur.

2. Véhicule ferroviaire suivant la revendication 1,
**caractérisé en ce que**
le système (5) de levage est disposé dans un couloir de la première partie (3) d'espace intérieur.

3. Véhicule ferroviaire suivant la revendication 2,
**caractérisé en ce que**
le couloir est délimité d'un côté par un habillage (11) intérieur de paroi latérale et de l'autre côté par un module d'insertion.

4. Véhicule ferroviaire suivant la revendication 3,
**caractérisé en ce que**
le module d'insertion est formé d'un module (12) sanitaire.

5. Véhicule ferroviaire suivant l'une des revendication 3 ou 4,
**caractérisé en ce que**,
sur l'habillage (11) intérieur de paroi latérale, sont prévues des mains-courantes, dont les tracés sont adaptés aux situations des escaliers (13 ; 14) dans leurs positions entrée et/ou sortie.

6. Véhicule ferroviaire suivant l'une des revendications 1 à 5,
**caractérisé en ce que**,
dans la région des escaliers (13 ; 14), est prévu, respectivement, un système (16) d'actionnement pour demander la plateforme (10) d'élévateur.

7. Véhicule ferroviaire suivant l'une des revendications 1 à 6,
**caractérisé en ce que**
dans la région de la plateforme (10) d'élévateur, est prévu un système (17) d'actionnement pour le déplacement du système (5) de levage de la position supérieure à la position inférieure ou inversement.

8. Véhicule ferroviaire suivant l'une des revendications 1 à 7,
**caractérisé en ce que**
la première partie (3) d'espace intérieur est formée d'une région d'accès au véhicule ferroviaire, dont le niveau est adapté au niveau donné à l'avance du quai.

9. Véhicule ferroviaire suivant la revendication 8,
**caractérisé en ce que**
la première partie (3) d'espace intérieur est reliée à une troisième partie (7) d'espace intérieur par un escalier (8) fixe.

10. Véhicule ferroviaire suivant l'une des revendications 1 à 9,
**caractérisé en ce que**
les deux escaliers (13 ; 14) ont chacun au moins une marche (18 ; 19), qui, dans son déplacement vertical, est couplée à la plateforme (10) d'élévateur au moyen d'une barre (21) de guidage, dont un bout est articulé à un côté associé de la plateforme (10) d'élévateur et dont l'autre bout est articulé à une partie de plancher immédiatement voisine de l'escalier (13 ; 14).
